# EUROPÄISCHE PATENTSCHRIFT

(11) **EP 2 911 814 B1**
(45) Veröffentlichungstag und Bekanntmachung des Hinweises auf die Patenterteilung: **04.10.2017**
(21) Anmeldenummer: 13780153.6
(22) Anmeldetag: 24.10.2013
(51) Int. Cl.: B21D 22/02, B21D 22/20

(54) **VORRICHTUNG UND VERFAHREN ZUM PRESSHÄRTEN VON BLECHZUSCHNITTEN UND/ODER BLECHFORMTEILEN AUS STAHL MIT UNTERSCHIEDLICHER MATERIALDICKE**
DEVICE AND METHOD FOR PRESS HARDENING SHEET METAL BLANKS AND/OR FORMED SHEET METAL PARTS MADE OF STEEL HAVING DIFFERENT MATERIAL THICKNESS
DISPOSITIF ET PROCÉDÉ DE TREMPE À LA PRESSE DE FLANS DE TÔLE ET/OU AUTRES PIÈCES MOULÉES EN TÔLE D'ACIER PRÉSENTANT DIFFÉRENTES ÉPAISSEURS DE MATÉRIAU

(30) Priorität: 24.10.2012 DE 102012110138
(43) Veröffentlichungstag der Anmeldung: 02.09.2015
(73) Patentinhaber: Braun, Manuela, 66740 Saarlouis (DE)
(72) Erfinder: BECK, Manfred, 63500 Seligenstadt (DE); BRAUN, Michael, 66773 Schwalbach (DE); HUND, Ralf, 67459 Böhl-Iggelheim (DE)
(74) Vertreter: Louis Pöhlau Lohrentz
(86) Internationale Anmeldenummer: PCT/EP2013/072246
(87) Internationale Veröffentlichungsnummer: WO 2014/064182

(56) Entgegenhaltungen:
- WO-A1-2010/094538
- DE-U1-202011 051 013

## Beschreibung

Die Erfindung betrifft eine Warmumformvorrichtung zum Warmumformen und nachfolgenden Presshärten von Blechzuschnitten und/oder Blechformteilen aus Stahl mit unterschiedlicher Materialdicke sowie ein Verfahren dazu.

Aus der DE 20 2011 051 013 U1 ist ein Werkzeug für ein Presshärtewerkzeug bekannt, mit einer formgegebenen Oberfläche, an der ein Rohling zum Zweck der Umformung anliegt, wobei die formgebende Oberfläche des Werkzeugs zumindest bereichsweise durch in die Formoberfläche eingebrachte Mikrovertiefungen mikrostrukturiert ist. Durch die Mikrostrukturierung ist die effektive Kontaktfläche zwischen der Formoberfläche mit dem Rohling auf die zwischen den Vertiefungen befindlichen Flächenanteile beschränkt.

Aus der WO 2010/094538 A1 ist ein Verfahren zur Herstellung eines pressgehärteten Metallbauteils bekannt, bei dem eine Platine oder ein Halbzeug in einem Umformwerkzeug pressgehörtet wird, wobei die Platine oder das Halbzeug Teilbereiche mit reduzierter Wanddicke aufweist und die Teilbereiche mit reduzierter Wanddicke nicht pressgehärtet werden.

Das Presshärten bzw. Formhärten von Blechzuschnitten und/oder Blechformteilen aus Stahl in einer Warmumformvorrichtung setzt voraus, dass in dem gesamten zu härtenden Abschnitt ein guter Wärmeleitungskontakt zwischen Werkstück und Werkzeug ausgebildet ist. Dazu muss das Werkstück eine definierte Oberflächenbeschaffenheit aufweisen. Nicht parallele und/oder wellige Oberflächen haben nicht in der gesamten Oberfläche Wärmeleitungskontakt, das heißt die Wärme aus dem Werkstück wird bei der gesteuerten Abkühlung im Härtungsschritt nicht gleichmäßig und/oder nicht ausreichend abgeführt. Häufig weisen die Werkstücke einen keilförmigen Querschnitt auf, bei dem die Dicke des Werkstücks kontinuierlich zunimmt. In diesem Beispiel ist zumindest in dem dünneren Endabschnitt mit einer verminderten Härte zu rechnen.

Um eine gleichmäßige Härtung zu erreichen, werden deshalb die Werkstücke vor dem Presshärten einer mechanischen Bearbeitung unterzogen, die beispielsweise die beschriebene Keilförmigkeit im Querschnitt beseitigt.

Dieser Bearbeitungsschritt verursacht Zusatzkosten und führt nicht immer zu einem befriedigenden Ergebnis.

Aufgabe der vorliegenden Erfindung ist es, die genannten Nachteile zu beseitigen und eine Vorrichtung und ein Verfahren anzugeben, die das Presshärten von nicht vorbearbeiteten Werkstücken ermöglichen.

Erfindungsgemäß wird diese Aufgabe mit dem Gegenstand des Anspruchs 1 gelöst. Es wird eine Warmumformvorrichtung zum Warmumformen und nachfolgenden Presshärten von Blechzuschnitten und/oder Blechformteilen aus Stahl mit über die Erstreckung variierender Materialdicke, im Folgenden Werkstücke bzw. Werkstück genannt, vorgeschlagen, wobei das Werkstück in Pressrichtung eine keilförmige Querschnittsfläche und/oder eine Querschnittsfläche mit Wellenkontur hat,
mit einem Werkzeug mit einem Werkzeugoberteil und einem Werkzeugunterteil, die Pressflächen aufweisen,
wobei das Werkzeug so ausgebildet ist, dass das auf eine Temperatur oberhalb der Austenitisierungstemperatur erwärmte Werkstück einem zwischen dem Werkzeugoberteil und dem Werkzeugunterteil erzeugten Pressdruck unter Warmumformung aussetzbar ist und das warm umgeformte Werkstück sodann rasch unter die Austenitisierungstemperatur abkühlbar ist, wobei vorgesehen ist,
dass das Werkstück relativ zu den Pressflächen so anordenbar ist, dass die Keilflächen des Werkstücks den Pressflächen zugeordnet sind bzw. die Wellenkonturflächen den Pressflächen zugeordnet sind,
dass in der den zu härtenden Abschnitten des Werkstücks zugewandten Pressfläche des Werkzeugoberteils und/oder des Werkzeugunterteils eine Oberflächenstruktur aus Erhebungen und Vertiefungen ausgebildet ist, wobei die Summe der durchschnittlichen Höhe der Erhebungen und der durchschnittlichen Tiefe der Vertiefungen der Pressfläche bei das 1,5 bis 15fachen der Abweichung eines eingelegten Werkstücks von der Parallelität ist.

Die Aufgabe wird weiter mit dem Gegenstand des Anspruchs 11 gelöst. Es wird ein Verfahren zum Warmumformen und Presshärten von Blechzuschnitten und/oder Blechformteilen aus Stahl mit über die Erstreckung variierender Materialdicke, im Folgenden Werkstück genannt, vorgeschlagen,
wobei das Werkstück in Pressrichtung eine keilförmige Querschnittsfläche hat, und/oder eine Querschnittsfläche mit Wellenkontur hat,
wobei das Werkstück in einem Werkzeug mit einem Werkzeugoberteil und einem Werkzeugunterteil mit in den Pressflächen ausgebildeten Oberflächenstrukturen mit Erhebungen und Vertiefungen warm umgeformt wird, indem das auf eine Temperatur oberhalb der Austenitisierungstemperatur erwärmte Werkstück zwischen dem Werkzeugoberteil und dem Werkzeugunterteil des Werkzeugs relativ zu den Pressflächen so angeordnet wird, dass die Keilflächen des Werkstücks den Pressflächen zugeordnet sind bzw. die Wellenkonturflächen den Pressflächen zugeordnet sind,
wobei die Summe der durchschnittlichen Höhe der Erhebungen und der durchschnittlichen Tiefe der Vertiefungen der Pressfläche das 1,5fache bis 15fache der Abweichung des eingelegten Werkstücks von der Parallelität ist, wobei das Werkstück zumindest in dem zu härtenden Abschnitt oder den zu härtenden Abschnitten einem Pressdruck ausgesetzt wird, indem in dem zu härtenden Abschnitt oder den zu härtenden Abschnitten die Oberflächenstrukturen in der zugewandten Pressfläche derart einwirken,
dass bei dem Pressdruck durch die Erhebungen der Pressfläche von der Oberseite des Werkstücks verdrängtes Material in an der Unterseite des Werkstücks ausgebildete Vertiefungen der Pressfläche fließt oder umgekehrt, und/oder in benachbarte Vertiefungen der Pressfläche fließt, und wobei sodann das umgeformte Werkstück im Werkzeug zumindest in den zu härtenden Abschnitten rasch unter die Austenitisierungstemperatur abgekühlt wird.

Die vorgeschlagene Vorrichtung und das vorgeschlagene Verfahren weisen den Vorteil auf, dass keilförmige oder wellige Werkstücke, das heißt Werkstücke mit nicht planparallelen Oberflächen, gleichmäßig pressgehärtet werden können, ohne sie vorher durch spanende oder spanlose Bearbeitung so anzupassen, dass sie optimal im Werkzeug anliegen und damit ein gleichmäßiger Wärmekontakt ausgebildet ist. Vielmehr wird vorgeschlagen, die Ausrichtung der ohnehin auf eine Temperatur oberhalb der Austenitisierungstemperatur, bei der ein Warmumformen möglich ist, erwärmten Werkstückoberflächen durch oberflächenahe Warmumformung vorzunehmen. Durch das Einbringen von Erhebungen und Vertiefungen in die Pressflächen des Werkzeugs werden beim Warmumformen Aufnahmeräume geschaffen, in die oberflächennahes Material des Werkstücks aus den Bereichen fließt, die von einer mittleren Bezugsebene, die parallel zu der Werkstückauflagefläche ist, abweichen. Diese Abweichung von der mittleren Bezugsebene kann durch eine unterschiedliche Materialdicke und/oder durch Welligkeit des Materials hervorgerufen sein. Der Materialfluss des verdrängten Materials kann durch eine Vektoraddition des Materialflusses beschrieben werden mit einer Komponente in Richtung der Presskraft und einer senkrecht dazu orientierten Komponente, die parallel zur Pressfläche verläuft.

Die optimalen Parameter können vorzugsweise durch Versuche bestimmt werden. Die Summe der durchschnittlichen Höhe der Erhebungen und der durchschnittlichen Tiefe der Vertiefungen der Pressfläche richtet sich nach der mittleren Abweichung eines zu bearbeitenden Werkstücks von der Parallelität. Da diese Abweichung naturgemäß eine Toleranz aufweist, werden die Versuche vorteilhafterweise mit Werkstücken vorgenommen, die eine mittlere Abweichung aufweisen und sodann mit Werkstücken, die eine minimale Abweichung aufweisen und mit Werkstücken, die eine maximale Abweichung aufweisen, verifiziert.

Es kann vorgesehen sein, dass die Summe der durchschnittlichen Höhe der Erhebungen und der durchschnittlichen Tiefe der Vertiefungen der Pressfläche das 1,5fache bis 10fache der Abweichung des eingelegten Werkstücks von der Parallelität ist.

Weiter kann vorgesehen sein, dass die Summe der durchschnittlichen Höhe der Erhebungen und der durchschnittlichen Tiefe der Vertiefungen der Pressfläche das 2,5fache bis 8fache der Abweichung des eingelegten Werkstücks von der Parallelität ist.

Es kann vorgesehen sein, dass die Erhebungen und/oder Vertiefungen kuppelförmig ausgebildet sind.

in einer bevorzugten Ausbildung kann vorgesehen sein, dass die Erhebungen und/oder Vertiefungen kugelkalottenförmig ausgebildet sind. Es ist allerdings nicht notwendig, dass es sich um eine exakt ausgebildete Kugelkalotte handelt.

Weiter kann vorgesehen sein, dass die Erhebungen stegförmig und/oder die Vertiefungen rinnenförmig ausgebildet sind. Vorzugsweise verlaufen die Erhebungen und/oder Vertiefungen parallel.

In einer bevorzugten Ausbildung kann vorgesehen sein, dass die Erhebungen und Vertiefungen einen bogenförmigen Querschnitt aufweisen.

Weiter kann vorgesehen sein, dass die Erhebungen und die Vertiefungen alternierend angeordnet sind. Im Querschnitt ist so ein wellenförmiges Profil ausgebildet mit Wellenbergen und Wellentälern.

In einer bevorzugten Ausbildung kann vorgesehen sein, dass die Erhebungen und Vertiefungen im Werkzeugoberteil und/oder im Werkzeugunterteil ausgebildet sind.

Es kann vorgesehen sein, dass einer im Werkzeugoberteil angeordneten Erhebung eine im Werkzeugunterteil angeordnete Vertiefung zugeordnet ist oder umgekehrt.

Weiter kann vorgesehen sein, dass einander gegenüberstehende Erhebungen und Vertiefungen komplementär ausgebildet sind. Durch diese Ausbildung wird insbesondere bei dünneren Werkstücken erreicht, dass auf der Oberseite verdrängtes Material die auf der Unterseite ausgebildet Vertiefung im Werkzeug ausfüllt und umgekehrt.

Weiter kann vorgesehen sein, dass in den Erhebungen und/oder Vertiefungen Entlüftungskanäle münden. Diese Ausbildung hat sich insbesondere bei Vertiefungen und Erhebungen im Millimeterbereich bewährt, um zu verhindern, dass beim Warmumformen Luftpolster eingeschlossen werden, die den Wärmeübergang zwischen Werkstück und gekühltem Werkzeug und damit die Abkühlung des Werkstücks behindern.

Es kann vorgesehen sein, dass die Pressfläche in den Bereichen, in denen keine Erhebungen und Vertiefungen ausgebildet sind, hinter ein Nullniveau zurückspringt, von dem die Erhebungen und Vertiefungen ausgehen. In den Bereichen mit zurückspringender Pressfläche ist der Wärmeleitungskontakt unterbrochen, so dass in diesen Bereichen keine Presshärtung erfolgt und somit ein duktiler Bereich ausgebildet wird. Es kann vorgesehen sein, dass die Pressfläche bis 500 % der Materialdicke hinter das Nullniveau zurückspringt.

In einer weiteren vorteilhaften Ausbildung kann vorgesehen sein, dass die Warmumformung das Warmumformen eines Blechzuschnitts umfasst. Auf diese Weise kann das Vorformen des Blechzuschnitts zu einem ungehärteten Halbzeug entfallen.

Die in das Werkstück eingebrachten Vertiefungen und Erhebungen können auch vorgesehen sein, die Stabilität und/oder die strömungstechnischen Eigenschaften eines fertigen Bauteils zu verbessern.

Es kann vorgesehen sein, dass zur Erhöhung der Stabilität und/oder zur Verbesserung der strömungsmechanischen Eigenschaften in der Oberfläche des Bauteils Vertiefungen und Erhebungen ausgebildet sind, wobei die Summe der mittleren Vertiefungen und der mittleren Erhebungen das bis zu 1,5fache der mittleren Materialstärke des Bauteils beträgt.

Die Erfindung wird nun anhand von Ausführungsbeispielen näher erläutert. Es zeigen
- Fig. 1: eine erfindungsgemäße Vorrichtung in einer schematischen Schnittdarstellung;
- Fig. 2a: ein erstes Ausführungsbeispiel eines Werkzeugs in einer schematischen Schnittdarstellung, wobei das Werkzeugoberteil im ersten Kontakt mit der Werkstückoberfläche ist;
- Fig. 2b: das erste Ausführungsbeispiel in Fig. 2a, wobei das Werkzeug vollständig geschlossen ist;
- Fig. 2c: das erste Ausführungsbeispiel in Fig. 2a in modifizierter Ausbildung;
- Fig. 3: ein zweites Ausführungsbeispiel eines Werkzeugs in einer schematischen Schnittdarstellung;
- Fig. 4: ein drittes Ausführungsbeispiel eines Werkzeugs in einer schematischen Schnittdarstellung;
- Fig. 5: das Werkzeug in Fig. 4 mit einem gewellten Werkstück in einer schematischen Schnittdarstellung;
- Fig. 6a: ein erstes Ausführungsbeispiel einer Pressfläche in einer schematischen Draufsicht;
- Fig. 6b: ein zweites Ausführungsbeispiel einer Pressfläche in einer schematischen Draufsicht;
- Fig. 6c: ein drittes Ausführungsbeispiel einer Pressfläche in einer schematischen Draufsicht;
- Fig. 7: eine schematische Schnittdarstellung entlang der Schnittlinie VII-VII in Fig. 6a bis 6c;
- Fig. 8: ein zweites Ausführungsbeispiel einer Pressfläche in einer schematischen Draufsicht;
- Fig. 9: eine schematische Schnittdarstellung entlang der Schnittlinie IX-IX in Fig. 6.

Fig. 1 zeigt eine Warmumformvorrichtung 1, die für das Warmumformen und/oder Presshärten von Blechzuschnitten und/oder Blechformteilen aus Stahl mit unterschiedlicher Materialdicke, im Folgenden Werkstück 3 genannt, vorgesehen ist. Zum Presshärten wird das Werkstück auf eine Temperatur oberhalb der Austenitisierungstemperatur erwärmt und zwischen einem Werkzeugoberteil 21 und einem Werkzeugunterteil 22 eines Umform- und/oder Press-Werkzeugs, im Folgenden Werkzeug 2 genannt, fixiert und einem Pressdruck ausgesetzt. Dies ist das Warmumformen. Danach wird das Werkstück 3 in demselben Werkzeug rasch unter die Austenitisierungstemperatur abgekühlt, das heißt abgeschreckt, so dass die Austenitkristallstruktur im Gegensatz zum langsamen Abkühlen erhalten bleibt. Dieses Presshärten wird auch als Formhärten bezeichnet, weil es in einer geschlossenen Werkzeugform stattfindet.

Die Warmumformvorrichtung 1 weist ein rahmenförmiges Gestell 11 auf, in welchem das Werkzeug 2, bestehend aus einem Werkzeugoberteil 21 und einem Werkzeugunterteil 22 gelagert ist. Das Werkzeugoberteil 21 ist als eine Matrize und das Werkzeugunterteil 22 als ein Stempel ausgebildet. Das Werkzeugoberteil 21 ist mit einer Kopfplatte 12 vorzugsweise starr verbunden, die mittels eines am Gestell 11 abgestützten Antriebs 13 vertikal verfahrbar ausgebildet ist. Das Werkzeugunterteil 22 ist mit einer gestellfesten Grundplatte 14 vorzugsweise starr verbunden.

Zwischen dem Werkzeugoberteil 21 und dem Werkzeugunterteil 22 ist das Werkstück 3 angeordnet. In dem in Fig. 1 dargestellten Ausführungsbeispiel handelt es sich bei dem Werkstück 3 um einen plattenförmigen Blechzuschnitt aus einem hochfesten härtbaren Stahl.

Das Werkzeugoberteil 21 und das Werkzeugunterteil 22 weisen in dem dargestellten Ausführungsbeispiel in ihren dem Werkstück 3 zugewandten oberen Endabschnitten nahe der Pressfläche Kühlkanäle 23 auf, die mit einem in Fig. 1 nicht dargestellten Kühlkreislauf verbunden sind. Die Kühlkanäle 23 sind während des Härtens von einem Kühlmedium durchströmt, das Wärme aus dem zu härtenden Abschnitt des Werkstücks 3 abführt.

Das Werkstück 3 kann keilförmig oder gewellt sein. Es ist also nicht erforderlich, das Werkstück 3 vor dem Härten zu bearbeiten, um parallele ebene Oberflächen zu erhalten, die über die gesamte Flächenerstreckung im wärmeleitenden Kontakt mit den Oberflächen des Werkzeugoberteils 21 und des Werkzeugunterteils 22 stehen.

Um den erforderlichen engen wärmeleitenden Kontakt zwischen dem Werkzeug 2 und dem Werkstück 3 auch bei Werkstücken zu erhalten, die von der Idealform abweichen, ist vorgesehen, die Oberflächen der Werkstücke durch ein Werkzeug mit Oberflächenprofil vor dem Härten so umzuformen, dass der zur optimalen Wärmeableitung beim Härten erforderliche gleichmäßige wärmeleitende Kontakt zwischen dem Werkzeug und dem Werkstück vorliegt.

Fig. 2 bis 5 zeigen jeweils Schnittansichten durch das Werkzeugoberteil 21, das Werkstück 3 und das Werkzeugunterteil 22 im zu härtenden Abschnitt des Werkstücks 3.

Fig. 2a bis 2c zeigen ein erstes Ausführungsbeispiel des Werkzeugs 2, bei dem in der dem Werkstück 3 zugewandten Unterseite des Werkzeugoberteils 21 eine Oberflächenstruktur aus Erhebungen 31 und Vertiefungen 32 ausgebildet ist. Wie in Fig. 2a und 2b zu erkennen, sind die Erhebungen 31 und die Vertiefungen 32 alternierend angeordnet, wodurch im Querschnitt ein periodisches Wellenmuster ausgebildet ist.

Die Oberseite und die Unterseite des Werkstücks 3 schließen einen Winkel α ein, der die Abweichung von der Parallelität der beiden Werkstückseiten beschreibt, wie in Fig. 2a gezeigt. In Fig. 2a ist die Unterseite des Werkzeugoberteils 21 auf der Oberseite des Werkstücks 3 zur Anlage gekommen. Die ebene Unterseite des Werkstücks 3 liegt auf der Oberseite des ebenen Werkzeugunterteils 22 auf, das in diesem Ausführungsbeispiel zugleich eine Bezugsebene 22b bildet, auf die der Winkel α bezogen ist. Beim Schließen des Werkzeugs 2 dringen die in der Oberfläche des Werkzeugoberteils 22 ausgebildeten Erhebungen 31 in die Oberseite des erwärmten Werkstücks 3 ein und verdrängen dabei oberflächennahes Material, das in die in der Oberseite des Werkzeugs 2 ausgebildeten Vertiefungen 32 eindringt. Dadurch wird die wärmeleitende Kontaktfläche zwischen Werkzeug 2 und Werkstück 3 erhöht. Wie Fig. 2b zeigt, sind nach dem vollständigen Schließen des Werkzeugs 2 nicht alle Vertiefungen im Werkzeugoberteil 21 durch verdrängtes Material des Werkstücks 3 vollständig ausgefüllt. Die Erhebungen 31 dringen wegen der unterschiedlichen Dicke des Werkstücks 3 unterschiedlich tief in die Oberfläche des Werkstücks 3 ein. Folglich wird in den dünneren Abschnitten nicht genügend Material verdrängt, um die benachbarten Vertiefungen 32 vollständig auszufüllen. Trotzdem ist der Wärmeleitungskontakt zwischen Werkstück 3 und Werkzeug 2 deutlich verbessert.

Fig. 2c zeigt ein modifiziertes Werkzeug 2, bei dem das Werkzeugoberteil 21 einen über das Maß der Erhebungen 31 und Vertiefungen 32 hinaus zurückspringenden Oberflächenabschnitt 33 aufweist, der auch bei vollständig geschlossenem Werkzeug 2 von der Werkstückoberfläche deutlich beabstandet ist, so dass die Wärmeableitung in diesem Abschnitt unterbrochen ist. Das Werkstück 3 kühlt in dem zurückspringenden Oberflächenabschnitt 33 wegen des fehlenden Wärmeleitkontaktes und der isolierenden Luftschicht zwischen dem gekühlten Werkzeugoberteil 21 und dem Werkstück 3 wesentlich langsamer ab als in den zum Presshärten vorgesehenen übrigen Abschnitten des Werkstücks 3, so dass ein duktiler Bereich in dem Werkstück ausgebildet wird.

Fig. 3 zeigt ein zweites Ausführungsbeispiel des Werkzeugs 2, bei dem sowohl in der der Werkstückoberseite zugewandten Unterseite des Werkzeugoberteils 21 als auch in der der Werkstückunterseite zugewandten Oberseite des Werkzeugunterteils 22 eine Oberflächenstruktur aus Erhebungen 31 und Vertiefungen 32 ausgebildet ist. Die Erhebungen 31 und die Vertiefungen 32 sind jeweils alternierend angeordnet, wodurch im Querschnitt ein periodisches Wellenmuster ausgebildet ist.

Die Erhebungen 31 und Vertiefungen 32 sind so angeordnet, dass Erhebungen und Vertiefungen im Werkzeugoberteil 21 und im Werkzeugunterteil 22 einander gegenüberstehen.

Zur Veranschaulichung der keilförmigen Ausbildung des Werkstücks 3 ist analog zu Fig. 2 der Winkel α eingezeichnet. Da die Werkstückunterseite in diesem Ausführungsbeispiel nicht plan auf einer ebenen Pressfläche aufliegt, findet auch an der Werkstückunterseite der vorstehend beschriebene Materialfluss statt, wobei auch hier wegen der unterschiedlichen Materialdicke nicht alle Vertiefungen des Werkzeugs 2 vollständig von verdrängtem Material ausgefüllt werden. Die Bezugsebene 22b ist in diesem Ausführungsbeispiel als eine mittlere Bezugsebene ausgebildet, von der die Vertiefungen 31 und Erhebungen 32 des Werkzeugunterteils 22 ausgehen.

Fig. 4 zeigt ein drittes Ausführungsbeispiel des Werkzeugs 2, das wie das in Fig. 3 dargestellte Ausführungsbeispiel ausgebildet ist, mit dem Unterschied, dass die Erhebungen 31 und Vertiefungen 32 so angeordnet sind, dass Erhebungen im Werkzeugoberteil 21 Vertiefungen im Werkzeugunterteil 22 gegenüberstehen und umgekehrt. Infolgedessen findet bevorzugt auch eine Materialverdrängung parallel zur Höhenerstreckung (Dicke) des Werkstücks 3 statt.

Fig. 5 zeigt das Werkzeug 2 in Fig. 3 mit einem gewellten Werkstück 3. In diesem Ausführungsbeispiel wird die Oberflächenwelligkeit des Werkstücks eingeebnet. Das gewellte Werkstück 3 könnte auch als keilförmiges gewelltes Werkstück ausgebildet sein.

Die Erhebungen 31 und die Vertiefungen 32 können kuppelförmig ausgebildet sein (Fig. 6 und 7) oder rinnenförmig ausgebildet sein (Fig. 8 und 9).

Die in Fig. 6a bis 6c dargestellten Ausführungsbeispiele zeigen beispielhaft unterschiedliche Anordnungen der Erhebungen 31 und Vertiefungen 32, die als Kugelkalotten ausgebildet sind. Alle drei Ausführungsbeispiele ergeben eine gleiche Schnittansicht, wobei längs der Schnittlinie VII-VII die Erhebungen 31 und die Vertiefungen 32 eine periodische Abfolge bilden. Zur Veranschaulichung sind in Fig. 7 Höhenlinien B, N, T eingezeichnet, wobei die Höhenlinie B die "Berggipfel", die Höhenlinie T die "Talsohlen" und die zwischen B und T angeordnete Höhenlinie N das "Normalniveau" verkörpern. Die Erhebungen 31 und Vertiefungen 32 können zeilen- und spaltenweise angeordnet sein und ein wiederkehrendes Muster bilden. Es kann aber auch vorgesehen sein, die Erhebungen 31 und Vertiefungen 32 in zufälliger Weise anzuordnen, so dass sie kein wiederkehrendes Muster bilden.

Fig. 8 zeigt ein Ausführungsbeispiel, bei dem die Erhebungen 31 rippenförmig und die Vertiefungen 32 rinnenförmig als parallele Wellen ausgebildet sind, wobei die Erhebungen 31 als Wellenberg und die Vertiefungen 32 als Wellental ausgebildet sind und eine periodische Abfolge bilden und. Analog zu Fig. 7 zeigt Fig. 9 eine Schnittansicht, in die die vorstehend beschriebenen Höhenlinien B, N und T eingezeichnet sind.

Der in Fig. 2a bis 2c eingezeichnete Winkel α, den die Oberseite und die Unterseite des Werkstücks 3 einschließen, äußert sich in einem Materialdickenunterschied des Werkstücks.

In einem ersten Beispiel beträgt der Materialdickenunterschied 0,8 mm. Die Summe aus der durchschnittlichen Höhe der Erhebungen (31) und der durchschnittlichen Tiefe der Vertiefungen (32) der Pressfläche wird zu 2,4 mm gewählt. Bei symmetrischer Ausbildung der Erhebungen (31) und der Vertiefungen (32) weisen diese eine Höhe bzw. Tiefe von jeweils 1,2 mm auf. Das Verhältnis zwischen der vorgenannten Summe und dem Materialdickenunterschied beträgt das 3fache.

In einem zweiten Beispiel beträgt der Materialdickenunterschied auch 0,8 mm. Die Summe aus der durchschnittlichen Höhe der Erhebungen (31) und der durchschnittlichen Tiefe der Vertiefungen (32) der Pressfläche wird jedoch zu 12 mm gewählt. Bei symmetrischer Ausbildung der Erhebungen (31) und der Vertiefungen (32) weisen diese nun eine Höhe bzw. Tiefe von jeweils 6 mm auf. Das Verhältnis zwischen der vorgenannten Summe und dem Materialdickenunterschied beträgt das 15fache.

In einem dritten Beispiel beträgt der Materialdickenunterschied 0,2 mm. Die Summe aus der durchschnittlichen Höhe der Erhebungen (31) und der durchschnittlichen Tiefe der Vertiefungen (32) der Pressfläche wird zu 0,3 mm gewählt. Bei symmetrischer Ausbildung der Erhebungen (31) und der Vertiefungen (32) weisen diese eine Höhe bzw. Tiefe von jeweils 0,15 mm auf. Das Verhältnis zwischen der vorgenannten Summe und dem Materialdickenunterschied beträgt das 1,5fache.

In einem vierten Beispiel beträgt der Materialdickenunterschied auch 0,2 mm. Die Summe aus der durchschnittlichen Höhe der Erhebungen (31) und der durchschnittlichen Tiefe der Vertiefungen (32) der Pressfläche wird jedoch zu 2 mm gewählt. Bei symmetrischer Ausbildung der Erhebungen (31) und der Vertiefungen (32) weisen diese nun eine Höhe bzw. Tiefe von jeweils 1 mm auf. Das Verhältnis zwischen der vorgenannten Summe und dem Materialdickenunterschied beträgt das 10fache.

In einem fünften Beispiel beträgt der Materialdickenunterschied 0,4 mm. Die Summe aus der durchschnittlichen Höhe der Erhebungen (31) und der durchschnittlichen Tiefe der Vertiefungen (32) der Pressfläche wird zu 0,3 mm gewählt. Bei symmetrischer Ausbildung der Erhebungen (31) und der Vertiefungen (32) weisen diese eine Höhe bzw. Tiefe von jeweils 0,15 mm auf. Das Verhältnis zwischen der vorgenannten Summe und dem Materialdickenunterschied beträgt das 2,5fache.

In einem sechsten Beispiel beträgt der Materialdickenunterschied auch 0,4 mm. Die Summe aus der durchschnittlichen Höhe der Erhebungen (31) und der durchschnittlichen Tiefe der Vertiefungen (32) der Pressfläche wird jedoch zu 3,2 mm gewählt. Bei symmetrischer Ausbildung der Erhebungen (31) und der Vertiefungen (32) weisen diese nun eine Höhe bzw. Tiefe von jeweils 1,6 mm auf. Das Verhältnis zwischen der vorgenannten Summe und dem Materialdickenunterschied beträgt das 8fache.

Die Summe der durchschnittlichen Höhe der Erhebungen 31 und der durchschnittlichen Tiefe der Vertiefungen 32 der Pressfläche kann also als das 1,5fache bis 15fache der Abweichung des Werkstücks 3 von der Parallelität gewählt werden. Die optimalen Werte können vorzugsweise durch Versuche ermittelt werden.

### Bezugszeichenliste

- 1: Warmumformvorrichtung
- 2: Werkzeug
- 3: Werkstück
- 11: Gestell
- 12: Kopfplatte
- 13: Antrieb der Kopfplatte
- 14: Grundplatte
- 21: Werkzeugoberteil
- 22: Werkzeugunterteil
- 22b: Bezugsebene
- 23: Kühlkanal
- 31: Erhebung
- 32: Vertiefung
- 33: zurückspringender Oberflächenabschnitt

## Patentansprüche

1. Warmumformvorrichtung (1) und darin einzusetzendes Werkstück (3), wobei vorgesehen ist,
dass die Warmumformvorrichtung (1) zum Warmumformen und nachfolgenden Presshärten des Werkstücks (3) ausgebildet ist,
dass das Werkstück (3) als Blechzuschnitt und/oder Blechformteil aus Stahl mit über die Erstreckung variierender Materialdicke ausgebildet ist, wobei das Werkstück (3) in Pressrichtung eine keilförmige Querschnittsfläche und/oder eine Querschnittsfläche mit Wellenkontur hat,
dass die Warmumformvorrichtung ein Werkzeug (2) mit einem Werkzeugoberteil (21) und einem Werkzeugunterteil (22), welche Pressflächen aufweisen, aufweist,
wobei das Werkzeug (2) so ausgebildet ist, dass das auf eine Temperatur oberhalb der Austenitisierungstemperatur erwärmte Werkstück (3) einem zwischen dem Werkzeugoberteil (21) und dem Werkzeugunterteil (22) erzeugten Pressdruck unter Warmumformung aussetzbar ist und das warm umgeformte Werkstück (3) sodann rasch unter die Austenitisierungstemperatur abkühlbar ist,
**dadurch gekennzeichnet,**
**dass** das Werkstück (3) relativ zu den Pressflächen so anordenbar ist, dass die Keilflächen des Werkstücks (3) den Pressflächen zugeordnet sind bzw. die Wellenkonturflächen den Pressflächen zugeordnet sind, dass in der den zu härtenden Abschnitten des Werkstücks (3) zugewandten Pressfläche des Werkzeugoberteils (21) und/oder des Werkzeugunterteils (22) eine Oberflächenstruktur aus Erhebungen (31) und Vertiefungen (32) ausgebildet ist, wobei
die Summe der durchschnittlichen Höhe der Erhebungen (31) und der durchschnittlichen Tiefe der Vertiefungen (32) der Pressfläche das 1,5fache bis 15fache der Abweichung des eingelegten Werkstücks (3) von der Parallelität ist.

2. Warmumformvorrichtung (1) und darin einzusetzendes Werkstück (3) nach Anspruch 1,
**dadurch gekennzeichnet,**
**dass** die Summe der durchschnittlichen Höhe der Erhebungen (31) und der durchschnittlichen Tiefe der Vertiefungen (32) der Pressfläche das 1,5fache bis 10fache der Abweichung des eingelegten Werkstücks (3) von der Parallelität ist.

3. Warmumformvorrichtung (1) und darin einzusetzendes Werkstück (3) nach Anspruch 2,
**dadurch gekennzeichnet,**
**dass** die Summe der durchschnittlichen Höhe der Erhebungen (31) und der durchschnittlichen Tiefe der Vertiefungen (32) der Pressfläche das 2,5fache bis 8fache der Abweichung des eingelegten Werkstücks (3) von der Parallelität ist.

4. Warmumformvorrichtung (1) und darin einzusetzendes Werkstück (3) nach einem der vorangehenden Ansprüche,
**dadurch gekennzeichnet,**
**dass** die Erhebungen (31) und Vertiefungen (32) kuppelförmig ausgebildet sind.

5. Warmumformvorrichtung (1) und darin einzusetzendes Werkstück (3) nach einem der Ansprüche 1 bis 3,
**dadurch gekennzeichnet,**
**dass** die Erhebungen (31) stegförmig und die Vertiefungen (32) rinnenförmig ausgebildet sind.

6. Warmumformvorrichtung (1) und darin einzusetzendes Werkstück (3) nach einem der vorangehenden Ansprüche,
**dadurch gekennzeichnet,**
**dass** die Erhebungen (31) und die Vertiefungen (32) alternierend angeordnet sind.

7. Warmumformvorrichtung (1) und darin einzusetzendes Werkstück (3) nach einem der vorangehenden Ansprüche,
**dadurch gekennzeichnet,**
**dass** die Erhebungen (31) und Vertiefungen (32) im Werkzeugoberteil (21) und/oder im Werkzeugunterteil (22) ausgebildet sind.

8. Warmumformvorrichtung (1) und darin einzusetzendes Werkstück (3) nach einem der vorangehenden Ansprüche,
**dadurch gekennzeichnet,**
**dass** einander gegenüberstehende Erhebungen (31) und Vertiefungen (32) komplementär ausgebildet sind.

9. Warmumformvorrichtung (1) und darin einzusetzendes Werkstück (3) nach einem der vorangehenden Ansprüche,
**dadurch gekennzeichnet,**
**dass** in den Erhebungen (31) und/oder Vertiefungen (32) Entlüftungskanäle münden.

10. Warmumformvorrichtung (1) und darin einzusetzendes Werkstück (3) nach einem der vorangehenden Ansprüche,
**dadurch gekennzeichnet,**
**dass** die Pressfläche in den Bereichen, in denen keine Erhebungen (31) und Vertiefungen (32) ausgebildet sind, hinter ein Nullniveau (N) zurückspringt, von dem die Erhebungen (31) und Vertiefungen (32) ausgehen.

11. Verfahren zum Warmumformen und Presshärten eines Blechzuschnitts und/oder Blechformteils aus Stahl mit über die Erstreckung variierender Materialdicke, im Folgenden Werkstück (3) genannt,
wobei das Werkstück (3) in Pressrichtung eine keilförmige Querschnittsfläche und/oder eine Querschnittsfläche mit Wellenkontur hat, wobei das Werkstück (3) in einem Werkzeug (2) mit einem Werkzeugoberteil (21) und einem Werkzeugunterteil (22) mit in den Pressflächen ausgebildeten Oberflächenstrukturen mit Erhebungen (31) und Vertiefungen (32) warm umgeformt wird, indem das auf eine Temperatur oberhalb der Austenitisierungstemperatur erwärmte Werkstück (3) zwischen dem Werkzeugoberteil (21) und dem Werkzeugunterteil (22) relativ zu den Pressflächen so angeordnet wird, dass die Keilflächen des Werkstücks (3) den Pressflächen zugeordnet sind bzw. die Wellenkonturflächen den Pressflächen zugeordnet sind,
- wobei die Summe der durchschnittlichen Höhe der Erhebungen (31) und der durchschnittlichen Tiefe der Vertiefungen (32) der Pressfläche das 1,5fache bis 15fache der Abweichung des eingelegten Werkstücks (3) von der Parallelität ist,
- wobei das Werkstück (3) zumindest in dem zu härtenden Abschnitt oder den zu härtenden Abschnitten einem Pressdruck ausgesetzt wird, indem in dem zu härtenden Abschnitt oder den zu härtenden Abschnitten die Oberflächenstrukturen in der zugewandten Pressfläche derart einwirken, dass bei dem Pressdruck durch die Erhebungen (31) der Pressfläche von der Oberseite des Werkstücks (3) verdrängtes Material in an der Unterseite des Werkstücks ausgebildete Vertiefungen (32) der Pressfläche fließt oder umgekehrt, und/oder in benachbarte Vertiefungen (32) der Pressfläche fließt, und
- wobei sodann das umgeformte Werkstück (3) im Werkzeug (2) zumindest in den zu härtenden Abschnitten rasch unter die Austenitisierungstemperatur abgekühlt wird.

12. Verfahren nach Anspruch 11,
**dadurch gekennzeichnet,**
**dass** die Summe der durchschnittlichen Höhe der Erhebungen (31) und der durchschnittlichen Tiefe der Vertiefungen (32) der Pressfläche das 1,5fache bis 10fache der Abweichung des eingelegten Werkstücks (3) von der Parallelität ist, vorzugsweise das 2,5fache bis 8fache ist.

13. Verfahren nach Anspruch 11 oder 12,
**dadurch gekennzeichnet,**
**dass** die Warmumformung das Warmumformen eines Blechzuschnitts umfasst.

14. Verfahren nach einem der Ansprüche 11 oder 12,
**dadurch gekennzeichnet,**
**dass** das Verfahren so ausgestaltet ist,
**dass** die Vertiefungen und Erhebungen zur Steigerung der Stabilität und/oder zur Verbesserung der strömungsmechanischen Eigenschaften in der Oberfläche des nach dem Verfahren hergestellten Bauteils ausgebildet sind.

15. Verfahren nach Anspruch 14,
**dadurch gekennzeichnet,**
**dass** das Verfahren so ausgestaltet ist,
**dass** einer der zu härtenden Bereiche des nach dem Verfahren hergestellten Bauteils ein durch das Umformen partiell ausgedünnter Bereich ist oder ein durch Stauchen und/oder Materialanhäufung mit erhöhter Materialdicke ausgebildeter Bereich ist.

## Claims

1. Hot forming device (1) and workpiece (3) to be inserted therein, wherein it is provided that,
the hot forming device (1) is designed for the hot forming and subsequent press hardening of the work piece (3),
the work piece (3) is formed as a sheet metal blank and/or shaped sheet metal part made from steel with a material thickness which varies over the extension, wherein the work piece (3) has a wedge-shaped cross-sectional area and/or a cross-sectional area with an undulating contour in the pressing direction,
the hot forming device has a tool (2) having a tool upper part (21) and a tool lower part (22) which have pressing surfaces,
wherein the tool (2) is designed in such a way that the work piece (3) which is heated to a temperature above the austenitising temperature can be subjected to a pressing pressure which is generated between the tool upper part (21) and the tool lower part (22) under hot forming, and the hot formed work piece (3) can then quickly be cooled below the austenitising temperature,
**characterised in that**
the work piece (3) can be arranged relative to the pressing surfaces such that the wedge surfaces of the work piece (3) are allocated to the pressing surfaces or the undulating contoured surfaces are allocated to the pressing surfaces,
a surface structure made from elevations (31) and depressions (32) is formed in the pressing surface of the tool upper part (21) and/or the tool lower part (22) which is facing towards the sections of the work piece (3) to be hardened,
wherein the total of the average height of the elevations (31) and the average depth of the depressions (32) of the pressing surface is 1.5 times to 15 times the deviation of the inserted work piece (3) from parallelism.

2. Hot forming device (1) and workpiece (3) to be inserted therein according to claim 1, **characterised in that**
the total of the average height of the elevations (31) and the average depth of the depressions (32) of the pressing surface is 1.5 times to 10 times the deviation of the inserted work piece (3) from parallelism.

3. Hot forming device (1) and workpiece (3) to be inserted therein according to claim 2, **characterised in that**
the total of the average height of the elevations (31) and the average depth of the depressions (32) of the pressing surface is 2.5 times to 8 times the deviation of the inserted work piece (3) from parallelism.

4. Hot forming device (1) and workpiece (3) to be inserted therein according to one of the preceding claims,
**characterised in that**
the elevations (31) and depressions (32) are formed to be dome shaped.

5. Hot forming device (1) and workpiece (3) to be inserted therein according to one of claims 1 to 3,
**characterised in that**
the elevations (31) are formed to be bar shaped and the depressions (32) are formed to be channel shaped.

6. Hot forming device (1) and workpiece (3) to be inserted therein according to one of the preceding claims,
**characterised in that**
the elevations (31) and depressions (32) are arranged alternately.

7. Hot forming device (1) and workpiece (3) to be inserted therein according to one of the preceding claims,
**characterised in that**
the elevations (31) and depressions (32) are formed in the tool upper part (21) and/or in the tool lower part (22).

8. Hot forming device (1) and workpiece (3) to be inserted therein according to one of the preceding claims,
**characterised in that**
elevations (31) and depressions (32) facing one another are formed in a complementary manner.

9. Hot forming device (1) and workpiece (3) to be inserted therein according to one of the preceding claims,
**characterised in that**
ventilation ducts lead into the elevations (31) and/or depressions (32).

10. Hot forming device (1) and workpiece (3) to be inserted therein according to one of the preceding claims,
**characterised in that**,
in the regions in which no elevations (31) and depressions (32) are formed, the pressing surface returns below a zero level (N) from which the elevations (31) and depressions (32) start.

11. Method for hot forming and press hardening a sheet metal blank and/or shaped sheet metal part made from steel with a material thickness which varies over the extension, referred below to as work piece (3), wherein the work piece (3) has a wedge-shaped cross-sectional area and/or a cross-sectional area with an undulating contour in the pressing direction, wherein the work piece (3) is hot formed in a tool (2) having a tool upper part (21) and a tool lower part (22) with surface structures having elevations (31) and depressions (32) formed in the pressing surfaces, by the work piece (3) which is heated to a temperature above the austenitising temperature being arranged between the tool upper part (21) and the tool lower part (22) relative to the pressing surfaces in such a way that the wedge surfaces of the work piece (3) are allocated to the pressing surfaces or the undulating contoured surfaces are allocated to the pressing surfaces,
- wherein the total of the average height of the elevations (31) and the average depth of the depressions (32) of the pressing surface is 1.5 times to 15 times the deviation of the inserted work piece (3) from parallelism,
- wherein the work piece (3) is subjected to a pressing pressure at least in the section to be hardened or the sections to be hardened, by the surface structures in the facing pressing surface acting in the section to be hardened or the sections to be hardened in such a way that, under pressing pressure, material displaced by the elevations (31) of the pressing surface from the upper side of the work piece (3) flows into depressions (32) of the pressing surface which are formed on the lower side of the work piece, or vice versa, and/or flows into adjacent depressions (32) of the pressing surface, and
- wherein the formed work piece (3) is then quickly cooled below the austenitising temperature in the tool (2) at least in the sections to be hardened.

12. Method according to claim 11,
**characterised in that**
wherein the total of the average height of the elevations (31) and the average depth of the depressions (32) of the pressing surface is 1.5 times to 10 times the deviation of the inserted work piece (3) from parallelism, preferably 2.5 times to 8 times.

13. Method according to claim 11 or 12,
**characterised in that**
hot forming comprises hot forming a sheet metal blank.

14. Method according to one of claims 11 or 12,
**characterised in that**
the method is designed in such a way that the depressions and elevations are formed to increase the stability and/or to improve the flow properties in the surface of the component which is produced according to the method.

15. Method according to claim 14,
**characterised in that**
the method is designed in such a way that one of the regions to be hardened of the component which is produced according to the method is a region which is partially thinned out by forming or is a region which is formed with increased material thickness by means of compression and/or material accumulation.

## Revendications

1. Dispositif de thermoformage (1) et pièce (3) à insérer dans celui-ci, moyennant quoi il est prévu
que le dispositif de thermoformage (1) soit conçu pour le thermoformage et la trempe sous presse suivante de la pièce (3),
que la pièce (3) se présente sous la forme d'une découpe de tôle et/ou d'une pièce formée en tôle d'acier, avec une épaisseur de matériau variable sur son extension, la pièce (3) présentant, dans la direction du pressage, une surface de section cunéiforme et/ou une surface de section avec un contour ondulé,
que le dispositif de thermoformage comprend un outil (2) avec une partie supérieure d'outil (21) et une partie inférieure d'outil (22), qui comprennent des surfaces de pressage,
l'outil (2) étant conçu de façon à ce que la pièce, chauffée à une température supérieure à la température d'austénitisation, puisse être exposée à une pression de thermoformage générée entre la partie supérieure de l'outil (21) et la partie inférieure de l'outil (22) et la pièce (3) thermoformée puisse être ensuite rapidement refroidie sous la température d'austénitisation,
**caractérisé en ce que**
la pièce (3) peut être disposée par rapport aux surfaces de pressage de façon à ce que les surfaces cunéiformes de la pièce (3) correspondent aux surfaces de pressage ou les surfaces à contours ondulés correspondent aux surfaces de pressage,
dans la surface de pressage, orientée vers les portions à tremper de la pièce (3), de la partie supérieure de l'outil (21) et/ou de la partie inférieure de l'outil (22), est réalisée une structure de surface constituée de saillies (31) et de creux (32),
la somme de la hauteur moyenne des saillies (31) et la profondeur moyenne des creux (32) de la surface de pressage représentant de 1,5 fois à 15 fois l'écart entre la pièce (3) insérée et le parallélisme.

2. Dispositif de thermoformage (1) et pièce (3) à insérer dans celui-ci, selon la revendication 1,
**caractérisé en ce que**
la somme de la hauteur moyenne des saillies (31) et la profondeur moyenne des creux (32) de la surface de pressage représente de 1,5 fois à 10 fois l'écart entre la pièce (3) insérée et le parallélisme.

3. Dispositif de thermoformage (1) et pièce (3) à insérer dans celui-ci, selon la revendication 2,
**caractérisé en ce que**
la somme de la hauteur moyenne des saillies (31) et la profondeur moyenne des creux (32) de la surface de pressage représente de 2,5 fois à 8 fois l'écart entre la pièce (3) insérée et le parallélisme.

4. Dispositif de thermoformage (1) et pièce (3) à insérer dans celui-ci, selon l'une des revendications précédentes,
**caractérisé en ce que**
les saillies (31) et les creux (32) présentent la forme de coupoles.

5. Dispositif de thermoformage (1) et pièce (3) à insérer dans celui-ci, selon l'une des revendications 1 à 3,
**caractérisé en ce que**
les saillies (31) présentent la forme de nervures et les creux (32) présentant la forme de rainures.

6. Dispositif de thermoformage (1) et pièce (3) à insérer dans celui-ci, selon l'une des revendications précédentes,
**caractérisé en ce que**
les saillies (31) et les creux (32) sont disposés de manière alternée.

7. Dispositif de thermoformage (1) et pièce (3) à insérer dans celui-ci, selon l'une des revendications précédentes,
**caractérisé en ce que**
les saillies (31) et les creux (32) sont réalisés dans la partie supérieure de l'outil (21) et/ou dans la partie inférieure de l'outil (22).

8. Dispositif de thermoformage (1) et pièce (3) à insérer dans celui-ci, selon l'une des revendications précédentes,
**caractérisé en ce que**
des saillies (31) et des creux (32), disposés les uns en face des autres, présentent des formes complémentaires.

9. Dispositif de thermoformage (1) et pièce (3) à insérer dans celui-ci, selon l'une des revendications précédentes,
**caractérisé en ce que**
dans les saillies (31) et/ou les creux (32) débouchent des canaux de ventilation.

10. Dispositif de thermoformage (1) et pièce (3) à insérer dans celui-ci, selon l'une des revendications précédentes,
**caractérisé en ce que**
la surface de pressage revient, dans les zones où aucune saillie (31) et aucun creux (32) n'est réalisé, derrière un niveau zéro (N), d'où partent les saillies (31) et les creux (32).

11. Procédé de thermoformage et de trempe sous presse d'une découpe de tôle et/ou d'une pièce formée en tôle d'acier avec une épaisseur de matériau variable sur son extension, appelée pièce (3) dans la suite,
la pièce (3) présentant, dans la direction du pressage, une surface de section cunéiforme et/ou une surface de section avec un contour ondulé, la pièce (3) étant thermoformée dans un outil (2) avec une partie supérieure d'outil (21) et une partie inférieure d'outil (22), avec des structures de surfaces réalisées dans les surfaces de pressage, avec des saillies (31) et des creux (32), en disposant la pièce (3), chauffée à une température supérieure à la température d'austénitisation, entre la partie supérieure de l'outil (21) et la partie inférieure de l'outil (22) par rapport aux surfaces de pressage, de façon à ce que les surfaces cunéiformes de la pièce (3) correspondent aux surfaces de pressage ou les surfaces du contour ondulé correspondent aux surfaces de pressage,
- la somme de la hauteur moyenne des saillies (31) et la profondeur moyenne des creux (32) de la surface de pressage représente de 1,5 fois à 15 fois l'écart entre la pièce (3) insérée et le parallélisme,
- la pièce (3) étant exposée, au moins dans la portion à tremper ou dans les portions à tremper, à une pression, les structures de surface de la surface de pressage agissant, dans la portion à tremper ou dans les portions à tremper, de façon à ce que, du fait de la pression, le matériau expulsé par les saillies (31) de la surface de pressage du côté supérieur de la pièce (3) s'écoule dans les creux (32) de la surface de pressage réalisés sur le côté inférieur de la pièce ou inversement et/ou s'écoule dans des creux (32) adjacents de la surface de pressage et
- la pièce ainsi thermoformée (3) dans l'outil (2) étant ensuite rapidement refroidie, au moins dans les portions à tremper, en dessous de la température d'austénitisation.

12. Procédé selon la revendication 11,
**caractérisé en ce que**
la somme de la hauteur moyenne des saillies (31) et la profondeur moyenne des creux (32) de la surface de pressage représente de 1,5 fois à 10 fois l'écart entre la pièce (3) insérée et le parallélisme, de préférence de 2,5 fois à 8 fois.

13. Procédé selon la revendication 11 ou 12,
**caractérisé en ce que**
le thermoformage comprend le thermoformage d'une découpe de tôle.

14. Procédé selon la revendication 11 ou 12,
**caractérisé en ce que**
le procédé est conçu de façon à ce que les creux et les saillies permettent d'augmenter la stabilité et/ou d'améliorer les propriétés d'écoulement dans la surface du composant fabriqué selon le procédé.

15. Procédé selon la revendication 14,
**caractérisé en ce que**
le procédé est conçue de façon à ce qu'une des zones à tremper du composant fabriqué selon le procédé est une zone partiellement amincie par le thermoformage ou une zone réalisée par refoulement et/ou accumulation de matériau avec augmentation de l'épaisseur du matériau.
